# EUROPÄISCHE PATENTANMELDUNG

(11) **EP 1 111 144 A1**
(43) Veröffentlichungstag der Anmeldung: **27.06.2001**
(21) Anmeldenummer: 99125793.2
(22) Anmeldetag: 23.12.1999
(51) Int. Cl.: E04B 1/76

(54) **Baukonstruktion zur Minderung der Wärmeverluste von Räumen**

(71) Anmelder: Fa. IFKo - Internationale Franchise Konzepte, Unternehmensberatungs- und Beteiligungsges. mbH Deutschland, 13156 Berlin (DE)
(72) Erfinder: Siebel, Lothar, Dr.-Ing., 52224 Stolberg (DE); Mainka, Dieter, Dipl.-Ing., 52224 Stolberg (DE)
(74) Vertreter: Kietzmann, Manfred

(57) **Zusammenfassung**

Die Erfindung betrifft die Nutzung von Baustofffeuchte in Bauteilen zur Minderung der Wärmeverluste bei beheizten Raumen durch Verbesserung der solaren Wärmegewinne an opaken Bauteilen. Ziel der Erfindung ist, unter Verwendung von Beschichtungen einen geeigneten Konstruktionsaufbau herzustellen, der, ohne daß Nachteile für die Bausubstanz entstehen, feuchtegekoppelte Wärmetransporte ermöglicht, die die Transmissionswärmeverluste erheblich mindern. Die Aufgabe der Erfindung besteht darin, diesen Transportmechanismus für Energiegewinne zu nutzen, indem durch Strahlung im allgemeinen und Sonnenstrahlung im besonderen die Richtung des Feuchtestroms und des anteiligen Wärmestroms umgekehrt wird. Diese Aufgabe wird erfindungsgemäß dadurch gelöst, daß durch eine geeignete Schichtenfolge an Bauteilen aus porösen und relativ feuchteunempfindlichen Baustoffen, welche durch relativ dampfdichte Schichten von den angrenzenden Feuchteeinflüssen abgekoppelt werden, innerhalb der Baukonstruktion Feuchtepotentiale gezielt beeinflußt werden, die z.B. unter Einwirkung von Sonneneinstrahlung den Transmissionswärmestrom in der Gesamtbilanz mindern oder sogar umkehren.

## Beschreibung

Die Erfindung betrifft die Nutzung von Baustofffeuchte in Bauteilen zur Minderung der Wärmeverluste bei beheizten Räumen durch Verbesserung der solaren Wärmegewinne an opaken Bauteilen.

Bei Räumen, welche unterschiedlich zur Umgebung temperiert sind, insbesondere bei beheizten Räumen, treten an den opaken Bauteilen durch Wärmetransmission Wärmeverluste auf. Zusatzlich kann Strahlung einwirken, welche (z.B. durch Sonneneinstrahlung) die Wärmeströme beeinflussen kann. Bei üblichen beheizten Räumen können Sonnenenergiegewinne verbucht werden, welche bei lichtdurchlässigen Bauteilen beachtlich sein können, bei opaken Bauteilen aber gewöhnlich gering sind und deshalb i.a. auch nicht rechnerisch berücksichtigt werden. Die Nutzung von Sonnenenergie mittels lichtdurchlässiger Bauteile ist aus raumklimatischen Gründen u.a. im Zusammenhang mit dem stark schwankenden Außenklima und Wärmebedarf von Sommer und Winter begrenzt (Treibhauseffekt). Da die Wärmetransmission durch opake Bauteile, insbesondere durch Außenwände wegen des großen Flächenanteils an der wärmetauschenden Hüllfläche, einen erheblichen Anteil der Wärmeverluste ausmacht, besteht Bedarf darin, die Verluste durch geeignete Maßnahmen zu reduzieren. Bisherige Maßnahmen durch zusätzliche lichtdurchlässige Außenverkleidungen an opaken Wänden sind raumklimatisch und bautechnisch schwierig sowie sehr kostenaufwendig. Insbesondere bei Altbauten sind ubliche Maßnahmen zur Minderung der Transmissionswärmeverluste unter den verschiedensten Aspekten schwierig und kostenaufwendig durchzuführen, so daß auch das Anbringen von üblichen Dämmschichten oftmals nicht infrage kommt. Hier ist ein anderer platzsparender Lösungsansatz erforderlich. Ziel der Erfindung ist, unter Verwendung von Beschichtungen einen geeigneten Konstruktionsaufbau herzustellen, der, ohne daß Nachteile fur die Bausubstanz entstehen, feuchtegekoppelte Wärmetransporte ermöglicht, die die Transmissionswärmeverluste erheblich mindern. Bisherige Maßnahmen zur Begrenzung des Wärmeverlustes an Außenbauteilen zielen auf folgende Maßnahmen ab:
- Minimierung der Wärmeleitung, durch trockene Bauteile und Verwendung von porösen Baustoffen mit einem großen Anteil Gasporen (Luft oder ggf. Teilvakuum), welche durch eine geringe Rohdichte gekennzeichnet sind.
- Minimierung der Wärmestrahlung dadurch, daß an den Oberflächen Materialien mit einem geringen Emissionsgrad, z.B. Metallschichten, verwendet werden.
- Minimierung der Luftkonvektion dadurch, daß Bauteilschichten (luft)dicht sind und Hohlräume nur kleine Abmessungen besitzen.
- Zusätzlich bei lichtdurchlässigen Bauteilen, z.B. Fenstern, Energiegewinne durch Sonnenstrahlung dadurch, daß das Material selektive Strahlungsdurchlässigkeit aufweist.

Die v.g. Maßnahmen werden z.T. dadurch realisiert, daß die Baustoffe trocken und diffusionsoffen gehalten werden. Wegen des Dampfdruckgefälles zwischen den beidseits des Außenbauteils anliegenden Klimata wird ein entsprechend kleiner Wasserdampfdiffusionswiderstand an der Seite des Bauteils mit dem kleinen Dampfdruck gefordert, der in Abhängigkeit vom Wasserdampfdiffusionswiderstand auf der Bauteilseite mit dem größeren Dampfdruck bemessen wird. Im allgemeinen werden zur Vermeidung von Blasenbildung an der Seite des kleineren Dampfdruckes Wasserdampfdiffusionswiderstände gefordert von sd < 2 m. Die Ausführungen zeigen, daß feuchte Bauteilschichten als Nachteil angesehen werden, weil zum einen Wasserporen schlechter dämmen als Gasporen und zum anderen durch den Feuchtetransport in Richtung des Dampfdruckgefälles erhebliche Wärmetransporte möglich sind. Dieses zeigt, daß Feuchtigkeit dazu geeignet ist, größere Wärmemengen zu transportieren. Die Aufgabe der Erfindung besteht nun darin, diesen Transportmechanismus für Energiegewinne zu nutzen, indem durch Strahlung im allgemeinen und Sonnenstrahlung im besonderen die Richtung des Feuchtestroms und des anteiligen Wärmestroms umgekehrt wird.

Diese Aufgabe wird erfindungsgemäß dadurch gelöst, daß durch eine geeignete Schichtenfolge an Bauteilen aus porösen und relativ feuchteunempfindlichen Baustoffen, welche durch relativ dampfdichte Schichten von den angrenzenden Feuchteeinflüssen abgekoppelt werden, innerhalb der Baukonstruktion Feuchtepotentiale gezielt beeinflußt werden, die z.B. unter Einwirkung von Sonneneinstrahlung den Transmissionswärmestrom in der Gesamtbilanz mindern oder sogar umkehren. Ein wesentlicher Vorteil des Verfahrens liegt darin, daß die bereits vorhandenen Bauteile aus porösen Baustoffen von Altbauten für die Verwendung in der erfindungsgemäßen Baukonstruktion geeignet sind. Nachfolgend soll die Erfindung an einem Beispiel näher erlautert werden. Dabei besteht die erfindungsgemäße Baukonstruktion aus einem porösen Baustoff, welcher einseitig durch eine Beschichtung der Firma Thermo-Shield GmbH & Co KG, Wackenbergstraße 78-82, 13156 Berlin, vom Außenklima feuchte-entkoppelt ist. Versuche mit einem modifizierten Plattengerat (Poensgengerät) ergaben unter Strahlungs- und Feuchteeinfluß eine beachtliche und rasche Minderung des stationären Warmestroms im Vergleich zu der selben unbeschichteten Probe.

## Patentansprüche

1. Baukonstruktionsaufbau zur Minderung der Wärmeverluste von Räumen (und Zwischenräumen), dadurch gekennzeichnet, daß poröse, gut wasserdampfdurchlässige Baustoffe mit Beschichtungen, die bei der Situation, daß nennenswerte Strahlungseinflusse vorhanden sind, einen Wasserdampfdiffusionswiderstand von sd > 1 m (das heißt auch entgegen der bisherigen Regel "sd < 2 m") aufweisen, ein- oder beidseitig von der Umgebung feuchte-entkoppelt werden.

2. Baukonstruktionsaufbau zur Minderung der Wärmeverluste von Räumen nach Anspruch 1 dadurch gekennzeichnet, daß durch Sonnenenergiegewinne wesentliche Anteile der Transmissionswärmeverluste gemindert werden können.

3. Baukonstruktionsaufbau zur Minderung der Wärmeverluste von Räumen nach Anspruch 1 dadurch gekennzeichnet, daß der energetische Gesamtwirkungsgrad von Bauteilen, die für Sonnenenergienutzung vorgesehen sind, z.B. Trombewände, verbessert werden kann.

4. Baukonstruktionsaufbau zur Minderung der Wärmeverluste von Räumen nach Anspruch 1 dadurch gekennzeichnet, daß der energetische Gesamtwirkungsgrad von Bauteilen, die für Sonnenenergienutzung vorgesehen sind, z.B. hinter Bauteilverkleidungen aus Sonnenkollektoren, verbessert werden kann.

5. Baukonstruktionsaufbau zur Minderung der Wärmeverluste von Räumen nach Anspruch 1 dadurch gekennzeichnet, daß Wärmeverluste durch Verdunstung von Feuchte, die durch Schlagregen bei unbeschichteten Konstruktionen und Konstruktionen mit ungeeigneten Beschichtungen auf die Baustoffporen einwirken könnte, vermieden werden. Durch die hier vorgesehene Beschichtung der erfindungsgemäßen Baukonstruktion wird verhindert, daß Feuchte auf die Baustoffporen unmittelbar einwirken kann und die damit verbundenen Verdunstungswärmeverluste auftreten.

6. Baukonstruktionsaufbau zur Minderung der Wärmeverluste von Räumen nach Anspruch 1 dadurch gekennzeichnet, daß die Beschichtungen durch eine besonders gute Haftung auf dem Untergrund keine wesentliche Neigung zur Blasenbildung haben.

7. Baukonstruktionsaufbau zur Minderung der Wärmeverluste von Räumen nach Anspruch 1 dadurch gekennzeichnet, daß die außenseitigen Beschichtungen aus Beschichtungssystemen mit Keramikanteilen in einer wässrigen Acryl-Emulsion bestehen.
